# FASCICULE DE BREVET EUROPEEN

(11) **EP 1 891 487 B1**
(45) Date de publication et mention de la délivrance du brevet: **25.04.2012**
(21) Numéro de dépôt: 06741638.8
(22) Date de dépôt: 12.06.2006
(51) Int. Cl.: G04B 19/02, G04B 19/23

(54) **PIECE D'HORLOGERIE**
UHR
TIMEPIECE

(30) Priorité: 15.06.2005 EP 05405381
(43) Date de publication de la demande: 27.02.2008
(73) Titulaire: Manufacture Roger Dubuis S.A., 1217 Meyrin (CH)
(72) Inventeur: DIAS, Carlos, CH-1227 Carouge (CH)
(74) Mandataire: Moinas, Michel
(86) Numéro de dépôt international: PCT/CH2006/000313
(87) Numéro de publication internationale: WO 2006/133587

(56) Documents cités:
- EP-A- 1 321 831
- EP-A- 1 413 934
- EP-A- 1 462 876
- US-A- 5 323 363

## Description

La présente invention se rapporte à une pièce d'horlogerie comportant un cadran muni de moyens d'affichage analogique sélectif et simultané des heures respectives de plusieurs fuseaux horaires, dans lesquels chacun des vingt-quatre fuseaux horaires est désigné par au moins un lieu géographique représentatif.

On connaît de telles pièces d'horlogerie qui permettent de connaître l'heure correspondant à différents fuseaux horaires. Etant donné que le nombre de ces fuseaux est de vingt-quatre avec une heure de décalage entre les fuseaux adjacents, l'angle disponible pour l'indication d'un lieu géographique caractéristique de chaque fuseau horaire n'est que de 15°, ce qui est peu pour y inscrire les indications géographiques caractéristiques, surtout lorsqu'il s'agit d'une montre-bracelet dont le diamètre est relativement petit.

De plus, en général, ces disques à vingt-quatre fuseaux horaires sont généralement associés soit à une indication de 1 à 24 heures, ce qui n'est pas habituel, surtout dans les pays anglo-saxons où l'affichage de l'heure se fait sur une base de 2x12 heures avec les mentions AM et PM. Lorsque l'affichage de l'heure se fait sur 2x12 heures, le problème est celui de savoir si l'heure indiquée dans un autre fuseau horaire est une heure AM ou une heure PM.

On a déjà proposé dans le EP 1 462 876 une pièce d'horlogerie munie d'un affichage de deux fuseaux horaires, l'un pour indiquer l'heure locale et l'autre l'heure GMT dans laquelle les heures avancent pas à pas et les minutes comportent une aiguille commune aux deux fuseaux horaires. Un tel système ne nécessite pas d'indiquer le fuseau horaire.

On a aussi proposé dans le EP 1 321 831 un affichage comportant un disque pour l'indication des heures, un autre pour l'indication du fuseau horaire et une aiguille pour l'indication des minutes. Un poussoir permet de changer simultanément l'heure et le fuseau horaire par pas de une heure. Une telle pièce d'horlogerie permet donc de changer facilement de fuseau horaire en observant l'indication du nom des lieux géographiques caractéristiques, mais elle permet de n'afficher qu'un fuseau horaire. En outre, le disque des noms des fuseaux horaires étant actionné d'un douzième de pas comme celui des heures, chaque fuseau horaire correspond en réalité à deux fuseaux décalés de douze heures l'un par rapport à l'autre.

Le document US 5 323 363 divulgue un affichage à 24 fuseaux horaires inscrits sur un seul disque.

Le but de la présente invention est de permettre d'afficher simultanément deux fuseaux horaires en augmentant sensiblement l'angle du secteur pour l'affichage de chacun des vingt-quatre fuseaux horaires.

A cet effet, la présente invention a pour objet une pièce d'horlogerie selon la revendication 1.

La présence de deux disques d'affichage des noms géographiques représentatifs des différents fuseaux horaires permet de doubler la dimension angulaire de chaque secteur portant ces noms géographiques. Elle permet également d'associer deux affichages des heures respectives des différents fuseaux horaires affichés, ces heures changeant en même temps que les fuseaux horaires grâce aux liaisons cinématiques unidirectionnelles entre les disques respectifs et ces affichages de l'heure.

D'autres avantages apparaîtront dans la description suivante d'une forme d'exécution de la pièce d'horlogerie, objet de l'invention, qui est illustrée, schématiquement et à titre d'exemple, à l'aide des dessins annexés dans lesquels:
la figure 1 est une vue en plan de cette pièce d'horlogerie;
la figure 2 est une vue en plan du mécanisme d'affichage de la pièce d'horlogerie de la figure 1;
la figure 3 est une vue du mécanisme de la figure 2 sans les disques indicateurs montrant les chaînes cinématiques entre les disques et les affichages de l'heure des deux fuseaux horaires respectifs;
la figure 4 est une vue semblable à la figure 3 sur laquelle est indiquée la chaîne cinématique reliant les trois affichages de l'heure;
la figure 5 est une vue semblable à la figure 2 montrant le dispositif de correction de l'heure des deux fuseaux horaires affichés;
la figure 6 est une vue en coupe selon la ligne VI-VI de la figure 2.

La pièce d'horlogerie illustrée par la figure 1 comporte un cadran vis-à-vis duquel se déplacent deux aiguilles, d'heures 1 et de minutes 2. Ce cadran comporte encore deux indicateurs de l'heure 3, 4 de deux fuseaux horaires, identifiés par le nom d'un ou plusieurs lieu géographique représentatif de chaque fuseau horaire. Chacun de ces fuseaux horaires apparaît au travers d'un guichet 5, 6 traversant le cadran de la pièce d'horlogerie. Ces indicateurs de l'heure 3, 4 et ces guichets sont alignés sur une ligne diamétrale 3 heures 9 heures du cadran. Chaque indicateur de l'heure comporte une graduation de 1 à 12 et en son centre, une indication des heures diurnes, formée par un secteur diamétral blanc et une indication des heures nocturnes, formée par le secteur diamétral complémentaire noir.

Chaque indicateur de l'heure d'un fuseau horaire comporte deux aiguilles 7a, 8a, respectivement 7b, 8b pour indiquer respectivement l'heure à l'aide de l'aiguille 7a, 7b et si l'heure indiquée correspond à une heure diurne ou nocturne ou, en d'autre terme, si il s'agit d'une heure dite AM ou PM. selon la dénomination anglo-saxonne à l'aide des aiguilles 8a, respectivement 8b qui se déplacent en regard des secteurs blancs ou noirs des cadrans 3 et 4. Comme on le verra plus en détail par la suite, les aiguilles 7a, 7b font deux tours en vingt-quatre heures, tandis que les aiguilles 8a, 8b ne font qu'un tour pendant la même période.

On retrouve sur la figure 2 les deux disques indicateurs 9, 10 des deux fuseaux horaires apparaissant dans les fenêtres 5, respectivement 6. Chacun de ces disques indicateurs 9, 10 comporte une denture intérieure en prise avec un pignon 11, respectivement 12.

Si on se reporte maintenant à la figure 3, celle-ci montre, par deux lignes brisées 17, 18 reliant les centres des mobiles concernés la liaison cinématique unidirectionnelle entre les deux pignons 11, respectivement 12 et les mobiles formés par des étoiles 13, respectivement 14, coaxiales de mobiles dentés 15, respectivement 16. Les étoiles 13, 14 sont solidaires des aiguilles d'heures 7a, respectivement 7b, alors que les roues dentées coaxiales 15, 16 sont solidaires respectivement des aiguilles 8a, 8b.

Chaque chaîne cinématique 17, 18 est solidaire d'un mobile en étoile 19, respectivement 20 et d'un mobile à transmission unidirectionnelle 21, respectivement 22. Chaque mobile en étoile 19, 20 est associé à une bascule de changement de fuseau horaire à cliquet 23, respectivement 24. La bascule 23 sert à entraîner le mobile en étoile 19 dans le sens des aiguilles d'une montre, alors que la bascule 24 sert à entraîner le mobile en étoile 20 dans le sens contraire à celui des aiguilles d'une montre. Chaque mobile en étoile 19, 20 est solidaire d'une roue dentée 25, respectivement 26. La roue dentée 25 engrène directement avec le mobile de transmission unidirectionnel 21, tandis que la roue dentée 26 engrène avec le mobile de transmission unidirectionnel 22 par l'intermédiaire d'un renvoi 27, en sorte que les deux mobiles de transmission unidirectionnels 21, 22 tournent dans le même sens et entraînent chacun une roue dentée dont seule la roue 28 solidaire de l'étoile 13 est visible sur la figure 6. Comme illustré, un double mobile réducteur 29 permet d'entraîner la roue dentée 15 dans un rapport 1/2 par rapport à la roue 28, solidaire de l'axe portant l'aiguille des heures 7a et l'étoile 13. Une disposition identique avec un mobile réducteur 30 permet à la transmission unidirectionnelle 22 d'entraîner les aiguilles 7b, 8b.

Grâce à ces deux chaînes cinématiques 17, 18, tout changement de fuseau horaire commandé par l'une ou l'autre des bascules 23, 24 provoque le déplacement par incréments d'un pas, de l'étoile 19 ou 20, ce qui correspond à un déplacement du disque indicateur 9 ou 10 de 30° correspondant à un fuseau horaire et simultanément au déplacement de l'aiguille 7a ou 7b d'une heure et à celui de l'aiguille 8a ou 8b d'un vingt-quatrième de circonférence soit 15° ou d'un demi pas par rapport aux aiguilles 7a, 7b. Ainsi tout changement de fuseau horaire provoque le changement simultané de l'heure correspondant à ce fuseau horaire, indiquée par une des aiguilles 7a, 7b et le déplacement d'un vingt-quatrième de circonférence de l'aiguille 8a ou 8b indiquant les heures diurnes et nocturnes ou AM et PM.

La figure 4 illustre la chaîne cinématique 31, passant par les centres des mobiles concernés, entre un mobile 32 du rouage de minuterie d'entraînement des aiguilles indicatrices 1, 2 des heures et minutes de l'heure locale, situé au centre de la pièce d'horlogerie et les étoiles 13, 14 solidaires des axes portant les aiguilles indicatrices de l'heure 7a, 7b des deux fuseaux horaires sélectionnés par les bascules 23, 24.

Le mobile 32 du rouage de minuterie engrène avec un renvoi 33 en prise avec une roue 34 portant un secteur denté 35. Ce secteur denté est entraîné à raison de un tour par heure, vient en prise à chaque rotation avec un secteur denté interne d'un râteau 36. Ce râteau 36 porte un cliquet 36a d'entraînement de l'étoile 13. Ce râteau 36 présente encore un secteur denté externe en prise avec un renvoi 37 associé à un ressort spiral de rappel 38. Ce renvoi 37 est en prise avec un second râteau 39 qui porte un cliquet 39a destiné à entraîner pas à pas l'étoile 14 solidaire de l'aiguille des heures 7b.

Ainsi, à chaque heure, le secteur denté 35 entraîne le râteau 36 dans le sens contraire à celui des aiguilles d'une montre. Ce déplacement angulaire est transmis au râteau 39 par le renvoi 37 qui arme en même temps le ressort spiral de rappel 38. Lorsque le secteur denté 35 quitte le secteur denté interne du râteau 36, le ressort spiral 38 se détend en entraînant les deux râteaux 36 et 39 lesquels entraînent à l'aide de leurs cliquets respectifs 36a, 39a les étoiles 13 et 14 d'un pas et les aiguilles 8a, 8b d'un vingt-quatrième de circonférence ou d'un demi pas. En raison de la présence des mobiles de transmission unidirectionnelle 21, 22, l'entraînement des organes indicateurs 7a, 7b, 8a, 8b des heures des deux fuseaux horaires n'est pas transmis aux pignons 11 et 12 d'entraînement des disques 9 et 10 d'indication des fuseaux horaires.

Le mécanisme d'affichage des fuseaux horaires comporte encore deux bascules de correction à cliquets 40, 41 (figure 5) agencées pour déplacer pas à pas les étoiles 13 et 14. Ces bascules de correction 40, 41 ne sont utilisée que lors de la mise en marche initiale de la pièce d'horlogerie et lors du passage de l'heure d'été à l'heure d'hiver ou inversement, pour les pays dans lesquels l'heure change au cours de l'année.

## Revendications

1. Pièce d'horlogerie comportant un cadran muni de moyens d'affichage analogique (7a, 7b) sélectif et simultané des heures respectives de plusieurs fuseaux horaires, dans lesquels chacun des vingt-quatre fuseaux horaires est désigné par au moins un lieu géographique représentatif, **caractérisée en ce que** lesdits fuseaux horaires sont répartis sur deux disques annulaires (9, 10) superposés non coaxiaux de mêmes diamètres disposés sous ledit cadran et dont chacun est divisé en douze secteurs angulaires égaux correspondants chacun à un fuseau horaire, chacun de ces disques portant les douze fuseaux horaires d'un hémisphère à plan polaire, le cadran présentant deux fenêtres (5, 6) diamétralement opposées, disposées sur un diamètre passant par les axes de pivotement des deux disques annulaires (9, 10), chacune étant située vis-à-vis d'un segment de la trajectoire des disques respectifs et étant dimensionnée pour faire apparaître les indications relatives à un fuseau horaire, chacun de ces disques (9, 10) étant relié d'une part, à une organe manuel de sélection (23, 24), d'autre part, par une liaison cinématique unidirectionnelle (17, 18), à un organe d'affichage de l'heure (7a, 7b) du fuseau horaire correspondant.

2. Pièce d'horlogerie selon la revendication 1, dans laquelle lesdits moyens d'affichage analogique comportent de plus un affichage de l'heure locale (1, 2) relié par une liaison cinématique à l'affichage de l'heure (7a, 7b) de chacun desdits fuseaux horaires.

3. Pièce d'horlogerie selon l'une des revendications précédentes, dans laquelle lesdits moyens d'affichage analogique de l'heure (7a, 7b) desdits fuseaux horaires comportent une aiguille d'heure entraînée à raison d'un tour en douze heures vis-à-vis d'un cadran à douze graduations et reliée dans un rapport 1/2 à une aiguille jour/nuit (8a, 8b) coaxiale, qui se déplace face à un cadran divisé en deux secteurs égaux, l'un indiquant les heures diurnes, l'autre les heures nocturnes.

4. Pièce d'horlogerie selon l'une des revendications précédentes, dans laquelle les moyens pour l'entraînement de l'affichage de l'heure des différents fuseaux horaires sont des moyens d'entraînement pas à pas.

5. Pièce d'horlogerie selon l'une des revendications précédentes, dans laquelle les moyens d'affichage (7a, 7b) associés à chaque fuseau horaire comportent un organe de correction (40, 41).

## Claims

1. A timepiece comprising a dial provided with means for selective and simultaneous analog display (7a, 7b) of the respective hours of a plurality of time zones, in which each of the twenty-four time zones is designated by at least one representative geographical location, **characterized in that** said time zones are distributed over two superposed, non-coaxial annular disks (9, 10) of same diameters disposed under said dial and each of which is divided into twelve equal angular sectors each corresponding to a time zone, each of these disks bearing the twelve time zones of a hemisphere with polar plane, the dial having two diametrically opposed windows (5, 6), disposed on a diameter passing through the pivot axes of the two annular disks (9, 10), each being situated opposite a segment of the trajectory of the respective disks and being dimensioned to reveal the indications relating to a time zone, each of these disks (9, 10) being joined, on the one hand, to a manual selection member (23, 24), on the other hand, by a unidirectional kinematic link (17, 18), to an hour display member (7a, 7b) of the corresponding time zone.

2. The timepiece as claimed in claim 1, in which said analog display means further comprise a local time display (1, 2) joined by a kinematic link to the hour display (7a, 7b) of each of said time zones.

3. The timepiece as claimed in one of the previous claims, in which said analog display means (7a, 7b) for the hour of the said time zones comprise an hour hand driven at the rate of one revolution every twelve hours opposite a twelve-graduation dial and joined in a ratio of 1/2 to a coaxial day/night hand (8a, 8b), which moves facing a dial divided into two equal sectors, one indicating the diurnal hours, the other the nocturnal hours.

4. The timepiece as claimed in one of the previous claims, in which the means for driving the hour display of the different time zones are incremental drive means.

5. The timepiece as claimed in one of the previous claims, in which the display means (7a, 7b) associated with each time zone comprise an adjusting member (40, 41).

## Patentansprüche

1. Uhr mit einem Zifferblatt, das mit analogen, auswählbaren und zeitgleich verfügbaren Anzeigemitteln (7a, 7b) für die jeweiligen Stunden von mehreren Zeitzonen ausgestattet ist, bei denen jede der 24 Zeitzonen durch wenigstens einen repräsentativen geographischen Ort angegeben ist, **dadurch gekennzeichnet, dass** die Zeitzonen auf zwei kreisförmigen Scheiben (9, 10) verteilt sind, die bei gleichen Durchmessern nicht koaxial unterhalb des Zifferblattes angeordnet sind und von denen jede in zwölf gleiche, jeweils einer Zeitzone zugeordnete Winkelabschnitte unterteilt ist, wobei jede Scheibe die zwölf Zeitzonen einer in einer Polarebene angeordneten Hemisphäre trägt, wobei das Zifferblatt zwei Fenster (5, 6) aufweist, die diametral einander gegenüberliegend auf einem Durchmesser angeordnet sind, der durch die Drehachsen der beiden kreisförmigen Scheiben (9, 10) läuft, wobei jede einem Abschnitt der Trajektorie der jeweiligen Scheibe gegenüberliegt und zum Erkennbarwerden der jeweiligen Indikationen einer Zeitzone dimensioniert ist, wobei jede der Scheiben (9, 10) zum einen mit einem manuell betätigbaren Auswahlorgan (23, 24) und zum anderen über eine in einer Richtung wirkende kinematische Verbindung (17, 18) mit einem Stundenanzeigeorgan (7a, 7b) der zugeordneten Zeitzone verbunden ist.

2. Uhr nach Anspruch 1, bei der die analogen Anzeigemittel weiterhin eine Anzeige (1, 2) für die lokale Stunde aufweisen, die durch eine kinematische Verbindung mit der Anzeige (7a, 7b) der Stunde jeder der Zeitzonen verbunden ist.

3. Uhr nach einem der vorangehenden Ansprüche, bei der die analogen Stundenanzeigemittel (7a, 7b) der Zeitzonen über einen Stundenzeiger verfügen, der für eine Umdrehung in zwölf Stunden in Bezug auf ein Zifferblatt mit zwölf Unterteilungen angetrieben und in einem Verhältnis von 1/2 mit einem koaxialen Tages/Nachtzeiger (8a, 8b) verbunden ist, der sich in Bezug auf ein in zwei gleiche Abschnitte unterteiltes Ziffernblatt bewegt, von denen eines die Tagesstunden und das andere die Nachtstunden angibt.

4. Uhr nach einem der vorangehenden Ansprüche, bei der die Mittel zum Antrieb der Stundenanzeige der verschiedenen Zeitzonen schrittweise arbeitende Antriebsmittel sind.

5. Uhr nach einem der vorangehenden Ansprüche, bei der die mit jeweils einer Zeitzone gekoppelten Anzeigemittel (7a, 7b) ein Korrekturorgan (40, 41) aufweisen.
